# EUROPÄISCHE PATENTSCHRIFT

(11) **EP 0 356 599 B1**
(45) Veröffentlichungstag und Bekanntmachung des Hinweises auf die Patenterteilung: **27.12.1991**
(21) Anmeldenummer: 88730259.4
(22) Anmeldetag: 29.11.1988
(51) Int. Cl.: E03D 13/00, E03D 5/10

(54) **Aufputz-Gehäuse für Spülarmaturen**
Casing attached to the plaster for flushing devices
Carter firé au crépi pour dispositifs de chasse d'eau

(30) Priorität: 24.08.1988 DE 8810834 U
(43) Veröffentlichungstag der Anmeldung: 07.03.1990
(73) Patentinhaber: AQUA BUTZKE-WERKE AKTIENGESELLSCHAFT, D-10969 Berlin (DE)
(72) Erfinder: Denkena, Karl-Heinz, Dipl. Ing., D-1000 Berlin 47 (DE); Singer, Simone, Dipl. Ing, D- 1000 Berlin 48 (DE); Lein, Peter, Dipl. Ing., D-1000 Berlin 13 (DE)
(74) Vertreter: Pfenning, Meinig & Partner

(56) Entgegenhaltungen:
- DE-A- 3 414 510
- DE-C- 99 973
- FR-A- 2 224 607
- GB-A- 1 142 743
- GB-A- 2 158 475
- US-A- 1 359 892

## Beschreibung

Die Erfindung bezieht sich auf Aufputz-Gehäuse für Spülarmaturen, nämlich elektronisch gesteuerte Urinalarmaturen, bestehend aus einem kastenartigen Formteil mit Abdeckhaube.

Derartige Armaturen sind bereits bekannt (GB-A-2158475 und DE-OS 3414510). Dort werden Vorrichtungen zur elektronischen berührungslosen Steuerung einer Armatur, ganz allgemein solcher für den sanitären Bereich beschrieben, wie sie etwa für Waschtische, Urinale oder dergleichen benötigt werden, bei der mittels einer Sender-/Empfängereinrichtung die Öffnungs- und/oder Schließvorgänge für die Armatur durch die Betätigung beispielsweise eines Magnetventils von einer sich im Sende-/Empfangsbereich bewegenden Person ausgelöst wird. Es ist seit langem Wunsch und Ziel, bei entsprechend hohen Ansprüchen sanitäte Armaturen berührungsfrei betätigen zu können, wofür es zunächst von untergeordneter Bedeutung ist, ob zur Auslösung optoelektronische Sensoren oder geeignete andere Fühlorgane, die beispielsweise im Mikrowellenbereich arbeiten können, Anwendung finden. Letztlich dient jede der eingesetzten Sensortechniken der Betätigung eines Magnetventils zum Öffnen und Schließen des Wasserzulaufes zu der Armatur anstelle der manuell auszulösenden Selbstschlußarmaturen.

Der durch eine elektrische und/oder elektronische Steuerung zu betätigende Auslösemechanismus hatte jedoch bisher den Nachteil der Netzabhängigkeit, d.h. der Zuführung eines elektrischen Stromes über Netzanschlußleitungen zu der Steuereinheit.

Die grundlegende Idee, derartige Armaturen netzunabhängig durch Batteriebetrieb zu betätigen, ist in der DE-C-99973 beschrieben.

Erhöhte Anforderungen an die Hygiene und Auflagen im Gesundheitsbereich haben in letzter Zeit berührungslos betätigbare Armaturen erneut in den Vordergrund gerückt, wobei in einer Vielzahl von Anwendungsfällen die Notwendigkeit besteht, die bisher manuell betätigten Wasserarmaturen durch solche, die nur berührungslos ausgelöst werden können, zu ersetzen. Derartige Armaturen bieten darüber hinaus den großen Vorteil, daß ihre Steuerung praktisch für beliebige Programme vorgebbar ist, so unter anderem insbesondere für die Öffnungszeit des Magnetventils und damit die Dauer des Wasserlaufes.

Neben der bereits erwähnten Schwierigkeit, elektrisch bzw. elektronisch gesteuerte Wasserarmaturen mit einer externen Stromversorgung verbinden zu müssen, besteht noch ein Nachteil darin, daß die gesamte Auslöse- und Steuereinheit in einem Kasten untergebracht werden muß, der, falls er nicht unter Putz installiert werden kann, über Putz zumindest den optischen Gesamteindruck der Einrichtung erheblich beeinträchtigt. Insbesondere Steuerungen für Urinalbecken wurden bisher oberhalb desselben bei Überputzanlagen als störend empfunden, da ihre Wartung, Anfälligkeit gegen äußere Störfaktoren und ähnliches zu unerfreulichen Begleiterscheinungen geführt hat und insofern derartige "Kästen" mehr als Fremdkörper als als homogene Ausrüstungsteile der Gesamtanlage empfunden wurden.

Aus der US-A-1359892 ist eine Spülrohrverkleidung zwischen einem Wasserzufluß zum Spülbecken und einer Toilette bekannt, wobei das Spülbecken mittels einer das zur Toilette geführte Spülrohr abdeckenden Spülrohrverkleidung verlängert ist. Da diese Verkleidung teleskopartig ausgeführt ist, wird mit dieser Verkleidung unabhängig von gegebenen Installationsmaßen eine optische Einheit zwischen Spülbecken und Toilette ausgebildet.

Hier setzt die vorliegende Erfindung ein, der die Aufgabe zugrunde liegt, eine elektronisch gesteuerte Urinalspülarmatur der eingangs genannten Art unter Verzicht auf jegliche Fremdstromversorgung so auszubilden, daß sie eine technisch und optisch in sich geschlossene Einheit bei den erhöhten Anforderungen an die Hygiene vorzugeben in der Lage ist, bei optimierter Installationsmöglichkeit.

Die Lösung dieser Aufgabe wird erfindungsgemäß durch die kennzeichnenden Merkmale des Patentanspruchs erreicht.

Dadurch, daß sich an eine Abdeckhaube eine Spülrohrverkleidung anschließt, die den gesamten Spülrohrbereich zwischen Urinal und elektronischer Steuereinheit bei in gewissen Grenzen frei vorgebbarer Abstandswahl vollständig übergreift, ergibt sich letztlich eine einzige Verkleidung, die mit dem Urinal selbst ein hygienisches Ganzes bildet, wobei sowohl die Installation der Gesamteinheit über eine an der Wand montierbare Platine als auch der Betriebsservice gegenüber bisher bekannter vergleichbarer Anlagen erheblich verbessert und erleichtert werden kann. Die Verschiebbarkeit der Spülrohrverkleidung in bezug auf die Abdeckhaube, das teleskopartige Ineinanderstecken einer oder mehrerer solcher Spülrohrverkleidungsteile optimiert die Montagemöglichkeiten auch unter schwierigsten Bedingungen, wobei die Arretierung einer einzigen Rohrschelle genügt, um das System in Stellung zu bringen. Für den Fall, daß man die Spülrohrverkleidung aus einem thermoplastischen Kunststoff herstellt und entlang der nicht sichtbaren Innenseite etwa rasterförmit Sollschnittstellen vorgibt, vereinfacht sich die Montage noch weiter und verbessert sich die jeweilige Anpaßmöglichkeit optimal.

Weitere Einzelheiten und Vorteile der vorliegenden Erfindung sollen anhand der beigefügten Zeichnungen näher erläutert werden, die eine beispielsweise Ausführungsform wiedergeben. Es zeigen:

- Fig. 1: die elektronisch gesteuerte Urinalspüleinrichtung im Längsschnitt,
- Fig. 2: die Vorrichtung gemäß Fig. 1 in Vorderansicht und
- Fig. 3: die Vorrichtung gemäß Fig. 1 in Seitenansicht.

Die Fig. 1 zeigt das elektronische Wassersteuergerät mit optoelektronischem Sensor für eine Urinalarmatur im Längsschnitt. Die Armatur ist mit ihren einzelnen Steuerelementen im wesentlichen auf eine Wandplatine 10 aufgebracht, die vom einem Wasser-Anschlußstutzen 7 durchgriffen wird, wobei die Wandplatine 10 auf Putz einer nicht dargestellten Wand befestigt werden kann bzw. in den meisten Fällen der hier interessierenden sanitären Einrichtungen auf die Wandfliesen derselben aufgeschraubt wird. Wie dargestellt, umfaßt die elektronisch gesteuerte Urinalarmatur im wesentlichen ein dem Wasseranschlußstutzen 7 nachgeschaltetes und mit diesem über eine absperrbare Mengenregulierung 17 verbundenes Magnetventil 6, welches von der Elektronikeinheit 8 gesteuert wird, die ihrerseits ihre Energieversorgung von einer Batterie 9 erhält. Die Leistungsaufnahme der Elektronik 8 ist hierbei so ausgelegt, daß die innere Energieversorgung für einen normalen Dauerbetrieb von beispielsweise zwei Jahren ausreicht. Infolge der sehr geringen Leistungsaufnahme ist es selbstverständlich auch möglich, als innere Energieversorgung anstelle einer Batterie Solarzellen oder dergleichen Energiequellen für die Aufrechterhaltung des Armaturbetriebes in Anwendung zu bringen. Die Steuerelektronik ist im Ausführungsbeispiel so ausgelegt, daß zwei verschiedene über einen Wahlschalter einstellbare Wasser-Fliesprogramme eingestellt werden können, wobei jedoch eine beliebige Erweiterung der Programmzahl durchaus denkbar ist.

Die von der Batterie 9 über die Leitung 20 versorgte Elektronikeinheit 8 öffnet und schließt den Wasserzufluß für den Anschlußstutzen 7 über das Magnetventil 6 zu einem Winkelverbinder 19, der das Wasser zu dem Spülrohr 4 freigibt, welches seinerseits direkt in das nicht eingestellte Urinalbecken einmündet. Das wie die Wandplatine 10 direkt auf den Fliesen bzw. in einem genormten Abstand von diesen montierte Spülrohr 4 ist mit dem Winkelverbinder 19 über eine Überwurfmutter 18 lösbar befestigt.

Die Gesamtheit der aufgezählten Einzelteile bis hin zum Spülrohransatz wird von einer Abdeckhaube 1 übergriffen, die aus einem Blechstanzteil, Metalldruckgußteil oder aus einem Kunststoffteil hergestellt sein kann, welches an der Wandplatine 10 über die oberen und unteren Zentrierstifte 12 und die Arretierschraube 13 lösbar angeschraubt ist. Bei der Montage ist eine exakt fluchtende Ausrichtung zwischen Anschlußstutzen 7 und dem Urinalbecken bzw. dem Einlauf des Spülrohrs 4 einmal über Verstellung des Winkelverbinders 19 selbst möglich, zum anderen aber auch über die Gewindeverbindung zwischen der Rohrschelle 3 und dem Gewindestutzen 5.

Eine Öffnung 14 innerhalb der Abdeckhaube 1 gibt den optoelektronischen Sensor frei, der auf die Anwesenheit eines Benutzers in einem vorgegebenen Winkelbereich reagiert, jedoch erst nach einer eingestellten Sperrzeit aktivierbar ist. In Ruhestellung arbeitet die Einrichtung im sogenannten Standbybetrieb, also bei minimalem Energieverbrauch, und erst die Anwesenheit eines Benutzers schaltet auf Betriebsstellung um und bringt nach Verlassen des Einflußbereiches des optoelektronischen Reflexionssensors die Spülung zur Auslösung. Wird das Urinalbecken längere Zeit nicht benutzt, wodurch die Gefahr besteht, daß das Sperrwasser des Geruchsverschlusses austrocknen könnte, erfolgt über die Elektroniksteuerung eine automatische Zwangsauslösung des Wasserflusses, was beispielsweise alle 24 Stunden oder aber auch in einem anderen Zeitabschnitt sinnvoll sein kann. Bei Verwendung einer Batterie, wie im Ausführungsbeispiel dargestellt, wird nach Absinken des Batteriestromes unter einem voreingestellten Minimallevel das Magnetventil in die Schließstellung gebracht und die Einrichtung abgeschaltet.

Bei der gezeigten Ausführungsform wird die Steuereinrichtung, die von der Abdeckhaube 1 übergriffen ist, oberhalb des Urinalbeckens befestigt, während das Urinalbecken selbst im Abstand hierzu senkrecht unterhalb der Abdeckhaube an der Fliesenwand festgemacht wird. Eine solche Einheit kann beispielsweise ein manuell betätigbares Selbstschlußventil leicht ersetzen bzw. an dessen Stelle montiert werden. Der optoelektronische Sensor innerhalb der Öffnung 14 der Abdeckhaube 1 läßt sich über die Schraubbefestigung 11 an der Abdeckhaube 1 befestigen und in geeigneter Weise einstellen. Zur Verkleidung des Spülrohres 4 zwischen der Abdeckhaube 1 und dem nicht dargestellten Urinalbecken dient die Spülrohrverkleidung 2, die in die Unterseite der Abdeckhaube 1 teleskopartig eingeschoben ist und sich hier im vollständig eingeschobenen Zustand vorzugsweise bis über die Hälfte der Höhenausdehnung der Abdeckhaube 1 in diese hinein erstreckt. Die Führung 21 dient der oberen Fixierung der Spülrohrverkleidung 2, während diese im unteren Bereich, d.h. unmittelbar am bzw. über den oberen Abschluß des Urinalbeckens mittels einer Rohrschelle 3, die das Spülrohr 4 übergreift, und einer Gewindestutzen/Schraubanordnung 5 fixiert wird. Eine Rutscheinlage 15 aus einem geeigneten Schaumstoff oder Dichtungsmaterial dient nicht nur dem sauberen Abschluß des Innenraumes der Abdeckhaube 1 gegenüber der Umgebung sondern gleichzeitig als eine Art Rutschsicherung bei der Montage, d.h. der jeweils erforderlichen Längeneinstellung der Spülrohrverkleidung 2 in bezug auf die Abdeckhaube 1. Auch über die Rohrschellenbefestigung kann eine mögliche Achsversetzung zwischen Spülrohr 4 und der Spülrohrverkleidung 2 auf einfache Weise bei der Montage ausgeglichen werden. Je nach Abstand zwischen Wasseranschluß und Oberkante des Urinalbeckens läßt sich auf diese Weise die Spülrohrverkleidung 2 mit Hilfe der Rohrschelle 3 auf dem Spülrohr 4 verschieben, wobei der obere Teil der Spülrohrverkleidung in der gezeigten teleskopartigen Form mehr oder weniger in die Abdeckhaube 1 hineinragt. Denkbar ist auch, daß die Spülrohrverkleidung 2 nicht nur aus einem einzigen Teilrohrstück besteht sondern aus mehreren wiederum in sich teleskopartig ineinandergeschobenen Einzelstücken. Darüber hinaus ist auch denkbar, daß die Gesamtheit der Vorrichtung so ausgelegt ist, daß die Spülrohrverkleidung 2 nicht von unten in die Abdeckhaube 1 geführt ist sondern beispielsweise seitlich, was zwar grundsätzlich möglich wäre, jedoch zu einer unerwünschten Einzelteilvielfalt führen müßte.

Zumindest die Fertigung der Spülrohrverkleidung aus einem geeigneten thermoplastischen Kunststoff kann insofern vorteilhaft sein, als hierdurch in die Innenwandung dieser Verkleidung Sollbruchstellen hineingebracht werden könnten, die bei unterschiedlichen Urinalbeckenwölbungen eine besonders optimale Anpassung des stirnseitigen Endbereiches der Spülrohrverkleidung an diese Form vereinfachen könnten, was gleichermaßen für Metalldruckguß gilt.

Die Fig. 2 und 3 zeigen die Zweiteiligkeit der Vorrichtung mit der Abdeckhaube 1 und ihren gerundeten Kantenführungen in Verbindung mit der hiergegen verschiebbaren Spülrohrverkleidung 2. Es wird auch deutlich, daß die Vorrichtung, die sich vorteilhaft für Umrüstzwecke, also für den Ersatz von bisher benutzten manuell zu betätigenden Selbstschlußventilen durch die elektronisch bewährungsfrei betätigbare Spüleinrichtung verwendet läßt, besonders vorteilhafte Möglichkeiten für die verschiedenen Montagemaße und die daran gestellten Anpassungserfordernisse vorgibt. Haube und Spülrohrverkleidung sind, wie aus den Fig. 2 und 3 verdeutlicht wird, so gestaltet, daß sie zusammen mit dem nicht dargestellten Urinalbecken ein einheitliches Ganzes bilden und sich in Form und Ausgestaltung zu einer auch optisch harmonischen Gesamtheit zusammenfügen. Es verbleiben ausschließlich spaltfreie problemlos zu reinigende glatte Flächen mit gerundeten Kantenführungen.

## Patentansprüche

1. Aufputz-Gehäuse für Spülarmaturen, nämlich elektronisch gesteuerte Urinalarmaturen, bestehend aus einem kastenartigen Formteil mit Abdeckhaube (1) mit vorzugsweise gerundeten Kanten, **dadurch gekennzeichnet,** daß die Abdeckhaube (1) eine an der Wand montierbare Platine (10) übergreift, daß eine interne Energieversorgung vorgesehen ist, daß wenigstens eine der Seitenwandungen der Abdeckhaube (1) mittels einer Spülrohrverkleidung zum Abdecken eines zum Urinal führenden Spülrohres verlängert ist, daß die Spülrohrverkleidung (2) teleskopartig in die Abdeckhaube (1) über mindestens die Hälfte deren Ausdehnung einschiebbar ist, daß der untere Abschnitt der Spülrohrverkleidung (2) eine mit dem Spülrohr (4) im eingebautem Zustand verbundene Arretierung aufweist und daß die Arretierung aus einer Rohrschelle (3) und einem zugehörigen Gewindestutzen (5) besteht.

## Claims

1. Casing attached to the plaster for flushing devices, namely electronically controlled urinal devices, comprising a shaped box-like part having a covering hood (1) with, preferably, rounded edges, **characterised in** that said covering hood (1) laps over a printed-circuit board (10) adapted to be mounted to the wall; that an internal energy supply is provided; that at least one of the side walls of said covering hood (1) is extended by means of a flushing pipe sheathing for covering a flushing pipe that leads to the urinal; that said flushing pipe sheathing (2) can be telescopically inserted in said covering hood (1) over at least half its dimension; that the lower portion of said flushing pipe sheathing (2) shows a stop connected with said flushing pipe (4) while installed and that said stop is composed of a pipe bracket (3) and an appertaining short piece of threaded pipe (5).

## Revendications

1. Boîtier enjoliveur pour robinetteries de rinçage, à savoir robinetteries commandées électroniquement pour urinoir, constitué d'une pièce moulée en forme de caisson muni d'une hotte de recouvrement (1) à arêtes de préférence arrondies, caractérisé en ce que la hotte de recouvrement (1) chevauche une platine pouvant être fixée au mur, en ce qu'une alimentation interne en énergie est prévue, en ce qu'au moins l'une des parois latérales de la hotte de recouvrement (1) est prolongée par un habillage destiné à recouvrir le tube de rinçage conduisant vers l'urinoir, en ce que cet habillage (2) du tube de rinçage peut être inséré de manière téléscopique dans la hotte de recouvrement (1) sur au moins la moitié de son extension, en ce que la section inférieur de l'habillage (2) présente une butée reliée, par construction, au tube de rinçage (4), et en ce que cette butée est constituée d'un collier à tube (3) et d'un raccord fileté correspondant (5).
